# EUROPÄISCHE PATENTSCHRIFT

(11) **EP 0 634 235 B1**
(45) Veröffentlichungstag und Bekanntmachung des Hinweises auf die Patenterteilung: **10.12.1997**
(21) Anmeldenummer: 94110510.8
(22) Anmeldetag: 06.07.1994
(51) Int. Cl.: B21D 3/05

(54) **Richtmaschine für gewalzte Träger, insbesondere H-Träger**
Straightening machine for rolled profiles, especially H-profiles
Machine à dresser profilés laminés, en particulier des profilés en H

(30) Priorität: 14.07.1993 DE 4323468
(43) Veröffentlichungstag der Anmeldung: 18.01.1995
(73) Patentinhaber: SMS SCHLOEMANN-SIEMAG AKTIENGESELLSCHAFT, 40237 Düsseldorf (DE)
(72) Erfinder: Böhmer, Bruno, D-40699 Erkrath (DE); Schumacher, Werner, D-40789 Monheim (DE)
(74) Vertreter: Valentin, Ekkehard, Dipl.-Ing.

(56) Entgegenhaltungen:
- EP-A- 0 472 765
- DE-A- 3 522 976
- DE-C- 431 332
- JP-A-62 176 604
- PATENT ABSTRACTS OF JAPAN vol. 12, no. 18 (M-660) (2865) 20. Januar 1988 & JP-A-62 176 604 (NIPPON STEEL)

## Beschreibung

Die Erfindung betrifft eine Richtmaschine für gewalzte Träger, insbesondere H-Träger, bei der mindestens eine der beiden den Trägerflanschen von innen her anliegenden, von einer Richtwelle auf einer Montagebuchse getragenen Richtscheiben mittels eines Antriebs axial verstellbar ist, um das Außenmaß der Richtscheiben einzustellen.

Aus der DE-A-35 22 976 ist zum Richten von Schienen eine Richtmaschine bekannt, die auf der Richtwelle axial verstellbare Richtscheiben aufweist. Vor allem jedoch bei zu richtenden warmgewalzten Doppel-T- bzw. den eingangs genannten H-Trägern ist zu beachten, daß diese ein baureihenabhängiges konstantes Höhenmaß besitzen, während hingegen die Flanschdicken variieren können. Die Festlegung der Bauhöhe H ermöglicht im Stahlhochbau optimierte Anschlüsse (Knotenbleche) der Träger mit unterschiedlichen Widerstandsmomenten. Damit sich H-Träger mit verschiedenen Flanschdicken walzen lassen, ist es bekannt, in Trägerstraßen die Walzscheiben der Walze in den Walzgerüsten so zu verstellen, daß einerseits das konstante Höhenmaß des Trägers eingehalten wird, andererseits dennoch unterschiedliche Flanschdicken gewalzt werden können. Die Verstellzeit am Walzgerüst beträgt hierbei etwa 30 Sekunden.

Die momentane Richtpraxis bei einer der Trägerstraße nachgeschalteten Richtmaschine sieht vor, daß die Träger auf den Flanschen liegend in die Richtmaschine gefahren werden und dann mit dem Steg über die Richtscheiben laufen. Das bedeutet, daß die Flansche während des Richtens plastisch verformt werden müssen und alle benötigten Richtkräfte über den Steg sowie den Übergangsradius vom Steg zu den Flanschen in die Flansche geleitet werden. Da durch die Verformung des Steges auch die Flansche zu atmen beginnen und eine axiale Kraft - Einklemmen des Trägers - auf die Richtscheiben ausüben, ist eine axial stabile Konstruktion erforderlich. Die Richtscheiben werden daher über eine Distanzbuchse bzw. Distanzscheiben, dem Kammermaß entsprechend, fest auf eine Flansch- bzw. Montagebuchse montiert und bei Bedarf komplett gewechselt. Diese Montagebuchseneinheit wird direkt auf die Richtwelle gesetzt und dort axial mittels einer Spannmutter bzw. eines Spannkopfes gespannt. Bei einem aufgrund unterschiedlicher Flanschdicken geänderten Kammermaß ist das gleichbedeutend mit einer sehr zeitaufwendigen Umrüstzeit, da jede Kammermaßabweichung zwangsläufig zu einem Wechsel der Montagebuchseneinheit führt.

Um Anpassungen an ein sich änderndes Kammermaß ohne die Notwendigkeit des Wechselns der gesamten Montagebuchseneinheit zu erreichen, ist es durch die EP-A-0 472 765 nächster Stand der Technik bekanntgeworden, mehrere Richtscheiben auf einer über Paßfedern auf der Montagebuchse angeordneten Verschiebehülse anzuordnen und bedarfsweise die eine oder andere Richtscheibe von innen zur Anlage an den Trägerflansch des zu richtenden H-Trägers zu bringen. Zur axialen Verstellung der Verschiebehülse ist auf einer den Zapfen der Richtachse umschließenden Gewindehülse ein rotierbarer bzw. drehbarer Ring angeordnet, dessen Rotationsbewegung in eine translatorische Bewegung der Verschiebehülse umgesetzt wird. Auch hier ist wiederum eine sehr aufwendige Hülsenanordnung erforderlich.

Der Erfindung liegt die Aufgabe zugrunde, eine Richtmaschine der eingangs genannten Art zu schaffen, die es auf einfache Weise erlaubt, das Außen. bzw. Kammermaß der Richtscheiben schnell zu verändern.

Diese Aufgabe wird erfindungsgemäß dadurch gelöst, daß die Richtscheibe(n) fest mit einer von einem Schneckenradantrieb direkt beaufschlagten, auf der Montagebuchse axial beweglichen Ringhülse bzw. Verschiebebuchse verbunden ist (sind). Das in Drehung versetzte Schneckenrad wirkt somit direkt translatorisch auf die zu verstellende Richtscheibe bzw. Richtscheiben ein, die entsprechend dem geänderten Flanschdickenmaß des Trägers auf einen größeren oder kleineren Abstand zueinander verstellt werden. Mittels des erfindungsgemäß direkt auf die Ringhülse bzw. Verschiebebuchse einwirkenden Schneckenradantriebes lassen sich sehr große Verstellbereiche verwirklichen, wobei gegebenenfalls lediglich unterschiedlich bemessene Schneckenräder montiert zu werden brauchen; der Schneckenradantrieb zur Richtscheibenverschiebung läßt sich auf einfache Weise in bestehenden Richtmaschinen nachrüsten, da nur die mit dem Richtzapfen der Richtwelle verspannte Montagebuchse geändert werden muß. Eine Änderung des bestehenden Richtwellenanschlusses ist nicht erforderlich, und außerdem werden keine Lagerstellen in axialer Richtung benötigt.

Eine bevorzugte Ausführung sieht vor, daß das Schneckenrad zwischen den Richtscheiben auf einer den Richtzapfen der Richtwelle umschließenden Montagebuchse gelagert ist und beidseitig Radnaben besitzt, die mit einem entsprechenden Innengewinde der Ringhülsen kämmende Außengewinde aufweisen. Bedingt durch die Radnaben ergibt sich eine Radverbreiterung mit einem gegenüber dem Schneckenrad kleineren Durchmesser, und aufgrund der miteinander kämmenden, als Trapezgewinde ausgebildeten Ringhülsen- und Radnabengewinde verschieben sich die Ringhülsen auf dem Trapezgewinde der Radnaben nach innen oder außen, wobei die vorteilhaft über eine Schraubverbindung an den zugehörigen Ringhülsen befestigten Richtscheiben mitgenommen werden; beim Verschieben legen die beiden Richtscheiben somit gleiche Verstellwege zurück.

Es empfiehlt sich, daß das Schneckengehäuse über eine Momentenstütze mit einer Ringhülse verbunden ist, so daß beim Übergang von der rotorischen in die translatorische Bewegung entstehende Drehmomente unschädlich aufgenommen werden können. Hier reicht es aus, lediglich die eine der beiden Ringhülsen mit einer Momentenstütze zu versehen.

Eine andere vorteilhafte Ausführung des Schneckenradantriebes sieht vor, daß das Schneckenrad mit Abstand vor der äußeren, dem freien Ende der Richtwelle zugewandten Richtscheibe im Buchsenkörper eines Spannkopfes angeordnet ist und einerseits mit der im Buchsenkörper gelagerten Schneckenwelle und andererseits über ein Innengewinde mit einem Außengewinde der Verschiebebuchse kämmt. In diesem Fall wird zur Einstellung bzw. Anpassung an ein neues Abstands- bzw. Kammermaß der Richtscheiben lediglich die eine, nämlich auf dem Richtzapfen äußere Richtscheibe verschoben.

Durch das Verschieben der mit den Gewindehülsen verbundenen Richtscheiben bzw. der auf der Verschiebebuchse angeordneten Richtscheibe läßt sich auf einfache Weise weiterhin auch eine Anpassung an das beim Richtrollen-Wechsel noch nicht feststehende Soll-Maß des Richtscheibenabstandes erreichen. Es brauchen lediglich die Richtscheibenverschlüsse solange offengelassen zu werden, bis der erste gewalzte Stab des neuen Trägerprofils vermessen und danach, bspw. durch Einlegen von Scheiben oder durch Schraubverstellung, das Soll-Maß des Richtscheibenabstandes eingestellt worden ist. In gleicher Weise läßt sich auch ein Walzenverschleiß ausgleichen.

Es wird vorgeschlagen, daß die Verschiebebuchse bzw. die axialbeweglichen Richtscheiben auf Paßfederführungen der Montagebuchse angeordnet sind, so daß eine Momentenübertragung der Richtscheiben über formschlüssige Verbindungen gewährleistet wird.

Weitere Merkmale und Vorteile der Erfindung ergeben sich aus den Ansprüchen und der nachfolgenden Beschreibung, in der in den Zeichnungen dargestellte Ausführungsbeispiele des Gegenstandes der Erfindung näher erläutert sind. Es zeigen:
- Figur 1: als Einzelheit im Halbschnitt einen Richtzapfen einer Richtwelle einer Rollenrichtmaschine mit zwischen den Richtscheiben angeordnete Schneckenradantrieb;
- Figur 2: eine der Figur 1 entsprechende Darstellung mit demgegenüber kleinerem, an die geringere Höhe des zu richtenden Trägers angepaßtem Schneckenrad des Schneckenradantriebes;
- Figur 3: den Schneckenradantrieb gemäß Figur 1 entlang der Linie III-III geschnitten; und
- Figur 4: eine der Figur 1 entsprechende Darstellung des Zapfenendes einer Richtwelle mit demgegenüber außerhalb der Richtscheiben angeordnetem Schneckenradantrieb, im Teilquerschnitt dargestellt.

Von einer einer nicht dargestellten Trägerstraße zum Warmwalzen von H-Trägern 1, 2 nachgeschalteten, obere und untere Richtwellen 3 besitzenden Rollenrichtmaschine sind in den Figuren 1 und 2 im wesentlichen lediglich die Richtzapfen 4 gezeigt. Auf dem Richtzapfen 4 ist eine Montage- bzw. Flanschbuchse 5 angeordnet, die zwei entsprechend dem Kammermaß 6 des Trägers 1 bzw. 2 voneinander beabstandete Richtscheiben 7, 8 bzw. 107, 108 (vgl. Figur 2) trägt; angedeutet sind auch die von oben her gegen den Steg 9 des Trägers 1 bzw. 2 angestellten Richtscheiben 7a, 8a bzw. 107a, 108a. Außerdem liegen die Richtscheiben den auf ihren Flanschen 10 in die Richtmaschine einlaufenden Trägern 1 bzw. 2 von den Innenseiten der Flansche 10 her an.

Die Montagebuchse 5 - und ebenso die Richtscheiben 7, 8 bzw. 107, 108 - ist mit dem Richtzapfen 4 mit Hilfe eines von dem freien Zapfenende her auf die Richtwelle 3 aufgesetzten Spannkopfes 11 verspannt; von dem durch einen Pfeil symbolisch angedeuteten Spannkopf 11 ist in den Figuren 1 und 2 lediglich ein den Richtzapfen 4 übergreifender Buchsenkörper 12 gezeigt. Die Montagebuchse 5 ist mit Paßfedern 13, 14 versehen, die gleichzeitig als Paßfeder-Führungen zum axialen Verschieben der Richtscheiben 7, 8 bzw. 107, 108 dienen. Zwischen den Richtscheiben 7, 8 bzw. 107, 108 ist ein Schneckenradantrieb 15 bzw. 16 (vgl. Figur 2) angeordnet. Dieser besteht aus einem auf Wälzkörpern 17 der Montagebuchse 5 gelagerten Schneckenrad 18 bzw. 19 und einer damit kämmenden, in einem Schneckengehäuse 20 angeordneten Schnecke 21. Um das Schneckenrad 18 bzw. 19 in Drehung zu versetzen, kann - wie sich aus Figur 3 ergibt - auf einen Zapfen 22 der Schnecke 21 ein Handrad oder ein Elektro- oder Preßluftschrauber aufgesteckt werden. Das Schneckenrad besitzt beidseitig Radnaben 23, die mit einem als Trapezgewinde ausgebildeten Außengewinde 24 versehen sind. Diese kämmen mit entsprechenden Innengewinden 25 von Ringhülsen 26, die über Schraubverbindungen 27 an den Richtscheiben 7, 8 bzw. 107, 108 festgelegt sind.

Wie in Figur 1 gezeigt ist, ist die dort der inneren Richtscheibe 7 zugeordnete Ringhülse 26 über eine Momentenstütze 28 mit dem Schneckengehäuse 20 verbunden. Das Schneckenrad 18 bzw. 19 läuft mit seinem in das Schneckengehäuse 20 hineinragenden Teil in dort angeordneten Wälzkörpern 29, und der Abstand zwischen den Richtscheiben 7, 8 bzw. 107, 108 und dem Schneckengehäuse 20 wird von Faltenbälgen 30 überbrückt. Jeweils von den Außenseiten her gegen die Richtscheiben 7, 8 bzw. 107, 108 angestellte Gewinderinge 31, 32 sind auf entsprechende Gewindeabschnitte der Montagebuchse 5 bis völlig zur Anlage gegen die Richtscheiben 7, 8 bzw. 107, 108 aufgeschraubt; der äußere Gewindering 32 ist zudem auf einer Paßfeder 33 angeordnet.

Sollen die Richtscheiben 7, 8 bzw. 107, 108 auf einen entweder kleineren oder größeren Abstand zueinander verstellt werden, was abhängig ist von der geänderten Dicke der Flansche 11 des einlaufenden Trägers 1 bzw. 2, so wird mittels Spannkopf 11 zunächst die Verspannung der Richtscheiben gelöst und die Schnecke 20 und damit das Schneckenrad 18 bzw. 19 verdreht. Dabei verschieben sich - im Falle der Verkleinerung des Abstandes der Richtscheiben - die Ringhülsen 26 mit den dazugehörigen Richtscheiben 7, 8 bzw. 107, 108 nach innen, das heißt, sie bewegen sich aufeinanderzu. Ist der gewünschte Abstand eingestellt, der sich bspw. mit einer Schablone oder Schiebelehre kontrollieren läßt, werden die Gewindemuttern 31, 32 nachgestellt, bis sie an den Außenflächen der Richtscheiben anliegen. Danach wird mit Hilfe des Spannkopfes 11 die notwendige Verspannung wieder hergestellt.

Werden hingegen - wie in Figur 2 dargestellt - Träger 2 mit einem von dem vorher eingelaufenen Träger baureihenabhängig wesentlich geringerem oder größerem Höhenmaß 34 gerichtet, muß beim Umbau ein neues Schneckenrad 19 montiert werden. Bei dem Ausführungsbeispiel nach Figur 2 ist das Höhenmaß 34 des Trägers 2 wesentlich kleiner als das des Trägers 1, so daß entsprechend das Schneckenrad 19 weniger breit als das Schneckenrad 18 gemäß Figur 1 ist. Für die beschriebene Verschiebetechnik ist das Höhenmaß des gerade einlaufenden Trägers jedoch ohne Belang, das heißt, die Abläufe finden stets in gleicher Weise statt.

Bei der Ausführung eines Schneckenradantriebes 35 zum Verändern des Abstandes zwischen Richtscheiben 36, 37 gemäß Fig. 4 sind mit den in den Figuren 1 bis 3 gezeigten übereinstimmende Bauteile mit denselben Bezugsziffern versehen. Der Schneckenradantrieb 35 ist hier der äußeren Richtscheibe 37 vorgelagert, das heißt dem Ende des Richtzapfens 4 zugewandt angeordnet. Die von einem Motor 38 angetriebene Schnecke 39 ist in dem Buchsenkörper 12 des Spannkopfes 11 gelagert, und auch das Schneckenrad 40 ist in dem Buchsenkörper 12 angeordnet. Das Schneckenrad 40 ist mit einem Innengewinde 41 versehen, das mit einem Außengewinde 42 einer auf einer Paßfeder 43 der Montagebuchse 5 geführten Verschiebebuchse 44 kämmt. Die in Figur 4 linke, innere Richtscheibe 36 ist gegen einen Bund 45 der Montagebuchse 5 verspannt, und von der Innenfläche her liegt ihr ein auf die Montagebuchse 5 geschraubter Gewindering 46 an; die Richtscheibe 36 ist stationär angeordnet, das heißt, sie läßt sich nicht verschieben. Hingegen kann die auf der Verschiebebuchse 44 zwischen einem von innen her aufgeschraubten Gewindering 47 und außen angelegten Beilagen 48 befestigte Richtscheibe 37 bei sich ändernder Dicke der Flansche 10 des Trägers 49 bzw. bei einem aus einer anderen Baureihe einlaufenden Träger mit einem demgegenüber wesentlich geänderten Höhenmaß 34 axial verschoben werden. Hierzu ist es lediglich erforderlich, mittels des Motors 38 die Schnecke 39 und damit das Schneckenrad 40 anzutreiben, dessen Drehbewegung sich aufgrund der miteinander kämmenden Gewinde 41 des Schneckenrades 40 bzw. 42 der Verschiebebuchse 44 in eine translatorische Bewegung umwandelt, wozu der Verschiebebuchse 44 eine außerdem an dem Buchsenkörper 12 befestigte Momentenstütze 50 zugeordnet ist. Es versteht sich, daß - wie im Zusammenhang mit den Figuren 1 und 3 beschrieben - bei Vestellbewegungen die von dem Spannkopf 11 aufgebrachte Verspannung zunächst gelöst und anschließend wieder hergestellt werden muß.

## Patentansprüche

1. Richtmaschine für gewalzte Träger, insbesondere H-Träger, bei der mindestens eine der beiden den Trägerflanschen (10) von innen her anliegenden, von einer Richtwelle (3) auf einer Montagebuchse (5) getragenen Richtscheiben (7, 8; 107, 108; 36, 37) mittels eines Antriebs (15, 16; 35) axial verstellbar ist, um das Außenmaß der Richtscheiben einzustellen,
**dadurch gekennzeichnet,** daß der Antrieb ein Schneckenradantrieb ist und
daß die Richtscheibe(n) (7, 8 bzw. 107, 108) fest mit einer von dem Schneckenradantrieb (15, 16; 35) direkt beaufschlagten, auf der Montagebuchse (5) axial beweglichen Ringhülse (26) bzw. Verschiebebuchse (24) verbunden ist (sind).

2. Richtmaschine nach Anspruch 1,
**dadurch gekennzeichnet**,
daß das Schneckenrad (18, 19) zwischen den Richtscheiben (7, 8 bzw. 107, 108) auf einer den Richtzapfen (4) der Richtwelle (3) umschließenden Montagebuchse (5) gelagert ist und beidseitig Radnaben (23) besitzt, die mit einem entsprechenden Innengewinde (25) der Ringhülsen (26) kämmende Außengewinde (24) aufweisen.

3. Richtmaschine nach Anspruch 1 oder 2,
**dadurch gekennzeichnet**,
daß jede Ringhülse (26) über eine Schraubverbindung (27) an der zugehörigen Richtscheibe (7, 8 bzw. 107, 108) befestigt ist.

4. Richtmaschine nach einem der Ansprüche 1 bis 3,
**dadurch gekennzeichnet**,
daß das Schneckengehäuse (20) über eine Momentenstütze (28) mit der Ringhülse (26) verbunden ist.

5. Richtmaschine nach Anspruch 1,
**dadurch gekennzeichnet**,
daß das Schneckenrad (40) mit Abstand vor der äußeren, dem freien Ende der Richtwelle (3) zugewandten Richtscheibe (37) im Buchsenkörper (12) eines Spannkopfes (11) angeordnet ist und einerseits mit der im Buchsenkörper (12) gelagerten Schnecke (39) und andererseits über ein Innengewinde (41) mit einem Außengewinde (42) der Verschiebebuchse (44) kämmt.

6. Richtmaschine nach einem der Ansprüche 1 bis 5,
**dadurch gekennzeichnet**,
daß die Verschiebebuchse (44) bzw. die axialbeweglichen Richtscheiben (7, 8 bzw. 107, 108) auf Paßfederführungen (13, 14; 43) der Montagebuchse (5) angeordnet ist bzw. sind.

7. Richtmaschine nach einem der Ansprüche 1 bis 6,
**dadurch gekennzeichnet**,
daß die axialbeweglichen Richtscheiben (7, 8 bzw. 107, 108) mit einem Spannkopf (11) gegen Gewinderinge (31, 32) verspannt sind.

## Claims

1. Straightening machine for rolled profiles, especially H-profiles, in which at least one of the two straightening plates (7, 8; 107, 108; 36, 37) contacting the profile flanges (10) from inside, supported by an alignment shaft (3) on an mounting bushing (5) is axially adjustable by means of a drive (15, 16; 35) in order to adjust the external dimension of the straightening plates,
**characterized in that**
the drive is a worm gear drive and that the straightening plate(s) (7, 8 or 107, 108 respectively) is (are) rigidly connected with a ring sleeve (26) or displacement bushing (24) directly actuated by the worm gear (15, 16; 35) and axially movable on the mounting bushing (5).

2. Straightening machine according to claim 1,
**characterized in that**
the worm wheel (18, 19) between the straightening plates (7, 8 or 107, 108 respectively) is mounted on a mounting bushing (5) encompassing the alignment journals (4) of the alignment shaft (3) and has on both sides hubs (23) which have an external thread (24) engaging with a corresponding internal thread (25) of the ring sleeves (26).

3. Straightening machine according to claim 1 or claim 2,
**characterized in that**
each ring sleeve (26) is attached to the relevant straightening plate (7, 8 or 107, 108 respectively) by means of a screwed connection (27).

4. Straightening machine according to one of claims 1 through 3,
**characterized in that**
the worm casing (20) is connected with the ring sleeve (26) by means of a torque support (28).

5. Straightening machine according to claim 1,
**characterized in that**
the worm wheel (40) is positioned with a clearance in front of the outer straightening plate (37) facing the free end of the aligning shaft (3) in the bushing body (12) of a clamping head (11) and interlocks on the one hand with the worm (39) mounted in the bushing body (12) and on the other hand by means of an internal thread (41) with an external thread (42) of the displacement bushing (44).

6. Straightening machine according to one of claims 1 through 5,
**characterized in that**
the displacement bushing (44) or the axially movable straightening plates (7, 8 or 107, 108 respectively) is or are positioned on parallel key guideways (13, 14; 43) of the mounting bushing (5).

7. Straightening machine according to one of claims 1 through 6,
**characterized in that**
the axially movable straightening plates (7, 8 or 107, 108 respectively) are clamped with a clamping head (11) against threaded rings (31, 32).

## Revendications

1. Machine à dresser profilés laminés, en particulier des profilés en H sur laquelle au moins une des deux meules de dressage (7, 8; 107, 108; 36, 37) adhérant de l'intérieur aux brides des profilés (10) portées par un arbre de dressage (3) sur une douille de montage (5) est réglable axialement par un entraînement (15; 16; 35) afin de régler la dimension extérieure des meules de dressage,
**caractérisée par le fait**
que l'entraînement est une commande à roue à denture hélicoïdale, et que la(es) meule(s) de dressage (7, 8, voire 107, 108) est (sont) reliée(s) fixement à une douille annulaire (26) mobile axialement, voire une douille de déplacement (24) qui se trouve sur la douille de montage (5) directement alimentée par l'entraînement à roue à denture hélicoïdale (15, 16; 35).

2. Machine à dresser selon la revendication 1,
**caractérisée par le fait**
que la roue à denture hélicoïdale (18, 19) est logée entre les meules de dressage (7, 8, voire 107; 108) sur une douille de montage (5) entourant tout le tourillon (4) de l'arbre de dressage (3) et possède des moyeux de roues (23) des deux côtés qui présentent un filet extérieur (24) s'engrenant avec un filet intérieur (25) correspondant des douilles annulaires (26).

3. Machine à dresser selon la revendication 1 ou 2,
**caractérisée par le fait**
que chaque douille annulaire (26) est fixée sur la meule de dressage afférente (7, 8, voire 107, 108) par un raccord à vis (27).

4. Machine à dresser selon les revendications 1 à 3
**caractérisée par le fait**
que le carter de la vis sans fin (20) est relié à la douille annulaire (26) par un support de moment (28).

5. Machine à dresser selon la revendication 1,
**caractérisée par le fait**
que la roue à denture hélicoïdale (40) est disposée dans le corps de douille (12) d'une tête de serrage (11) à distance devant la meule de dressage (37) extérieure dirigée vers l'extrémité libre de l'arbre de dressage (3) et d'une part s'engrène avec la vis sans fin (39) logée dans le corps de douille (12) et d'autre part avec un filet extérieur (42) de la douille de déplacement (44) par l'intermédiaire d'un filet intérieur (41).

6. Machine à dresser selon l'une des revendications 1 à 5,
**caractérisée par le fait**
que la douille de déplacement (44), voire les meules de dressage mobiles axialement (7, 8 voire 107, 108) est, voire sont disposées sur les guidages de ressorts d'ajustage (13, 14; 43) de la douille de montage (5).

7. Machine à dresser selon l'une des revendications 1 à 6,
**caractérisée par le fait**
que les meules de dressage mobiles axialement (7, 8, voire 107, 108) sont serrées par une tête de serrage (11) contre des bagues filetées (31, 32).
